# DEMANDE DE BREVET EUROPEEN

(11) **EP 2 298 496 A1**
(43) Date de publication de la demande: **23.03.2011**
(21) Numéro de dépôt: 10368036.9
(22) Date de dépôt: 15.09.2010
(51) Int. Cl.: B24B 5/02, B24B 11/00, B24B 23/00, B24B 27/00, B24B 41/00, B24B 41/02

(54) **Dispositif permettant la confection de vasques et de sphères en pierre ou en marbre**

(30) Priorité: 17.09.2009 FR 0904436
(71) Demandeur: Mabrouk, Habib, 06130 Grasse (FR)
(72) Inventeur: Mabrouk, Habib, 06130 Grasse (FR)

(57) **Abrégé**

L'invention concerne un dispositif articulé et réglable s'adaptant aux meuleuses standards pour permettre la confection sécurisée et rapide de vasques et de sphères en pierre ou en marbre.

Il est consitué d'un chassie (10) soutenant deux ensembles.Le premier comprend un support de cylindre (8) reglable en hauteur, un cylindre (7) pour maintenir les pièces convexes durant la confection de spères et d'un plateau suplémentaire (9) pour maintenir les pièces planes comme les confections de type vasques. Le deuxième ensemble comprend un support de meuleuse (6), un collier de blocage pour immobiliser la meuleuse(12) et une poignée de maintien (15) permettant ainsi un meulage circulaire par basculements répétitifs. Le meulage sera de type convexe pour les degraissage extérieurs de vasques ou la confection de sphères, par basculement de l'articulation (2) blocable et déblocable par la vis (5) et de rayon reglable par la tige de reglage (3), ou de type concave pour les degraissages intérieurs de vasques par basculement de l'articulation (1) blocable et déblocable par la vis (11) et de rayon reglable par la tige de reglage (4).

Le dispositif selon l'invention est un support articulé et réglable s'adaptant aux meuleuses standards pour permettre la confection sécurisée et rapide de vasques ou de sphères en pierre ou en marbre.

## Description

La présente invention concerne un dispositif permetant de confectionner les vasques et les sphères en pierre ou marbre. Pour confectionner des vasques et des sphères il existe deux manières:
La première à l'aide d'un tour à marbre , ce qui est coûteux et nécessite une main d'oeuvre hautement qualifiée.
La deuxième s'effectue de manière bien moins précise et sécurisante, à la mains, à l'aide d'une meuleuse électrique, ce qui nécessite la aussi, une mains d'oeuvre hautement qualifiée et comporte un risque important d'accident pour l'utilisateur et de casse pour la pièce. En effet, un faux mouvement suffit pour se blesser très sérieusement ou causer la perte complète de la pièce.

Ainsi l'invention de cette machine est un simple support articulé comprenant un plateau amovible recevant la pierre et ou l'on adapte une meuleuse standard. Toute meuleuse standard existante peut s'y adapter afin de confectionner des vasques, ou des sphères dont les dimensions peuvent varier selon les réglages de 30 à 50 cm de diamètre.

Pour la mains d'oeuvre, plus de probléme de qualification et de sécurité, puisqu' une semaine de pratique suffi pour se familiariser avec la machine et ses différents réglages. Ainsi l'employé bénéficie de plus de sécurité et peux aisément et rapidement exécuter un travail parfait.

### LA PRÉSENTE INVENTION EST CONSTITUÉE PAR:

Un support où l'on adapte n'importe quel meuleuse aux dimensions standards et de toutes marques.

Elle se compose d'un plateau amovible(9) sur base cylindrique (7)servant de support pour la vasque à confectionner, et de deux articulations (1) et (2).

Le plateau (9) sert de support pour la pierre à confectionner de type vasque, si celui-ci est retiré, la pierre peut-être directement posé sur le cylindre (7) pour une taille de type sphérique (le support de plateau (8) étant réglable et sur roulements à billes).

La première articulation (1) permet de régler le rayon à partir de l'axe pour dégraisser l'intérieur de la vasque (Figure 1).

La deuxième articulation (2) permet de régler le rayon à partir de l'axe pour dégraisser l'extérieur de la vasque (Figure 1).

### CONFECTION DE LA PIERRE (en 3 étapes):

### 1 er étape: le Dégraissage intérieur

Dégraissage d'intérieur: Placer la pierre dans l'axe du plateau (9)

Donner un rayon par rapport à l'axe (1) au moyen de la tige (4)

Trouver la hauteur de la table (placer des cales si nécessaire)

Commencer à scier à l'aide d'un disque diamant (disque de 23 cm de diamètre environ)

Le dégraissage s'effectue en moyenne en trois étapes suivant la profondeur désirée.

Le sciage s'effectue environ tous les 5 mm entre chaque sciage de façon à ce qu'il ne reste plus que de petites lames de pierres que l'on pourra casser facilement à l'aide d'un petit martelet. (La deuxième et troisième étape se déroule de la même manière et sans aucun réglage supplémentaire)

Une fois que nous sommes arrivés au fond de la vasque à la fin de la troisième étape, nous remplaçons simplement le disque par trois ou quatre disques à pierre qui serons superposés afin d'avoir une épaisseur de coupe d'environ 2 cm, ce qui a pour but de casser les pointes de pierre restantes dans le fond de la vasque.

### 2 éme étape: Le dégraissage extérieur

Retourner la pierre qui est maintenant dégraissée de l'intérieur sur le plateau (9) en prenant soin de bien rester dans l' axe .

Bloquer la première articulation (11)

Débloquer la 2 ème articulation (5)

Régler suivant la hauteur désirée

Donner un rayon extérieur par rapport à l'axe n° 2

Le sciage extérieur peut alors commercer de nouveau a l'aide du disque diamant en deux ou trois étapes suivant l'épaisseur désirée

Une fois la troisième étape terminée, nous remplaçons de nouveau le disque par trois ou quatre disques à pierre superposés afin de casser les pointes de pierre restantes à l'extérieur de la vasque.

La vasque est maintenant prête pour la finition.

### 3 ème étape: La finition

La finition s'effectue manuellement à l'aide d'une meule à mains en polissant successivement la vasque avec des disques à gros grains (par exemple 36) jusqu'au plus petit (240) suivant le résultat désiré.

Un résultat parfaitement lisse et brillant est même possible en polissant la pierre à l'aide d'un papier abrasif à l'eau puis de feutre accompagné de patte à polire.

### CONSIGNE DE SÉCURITÉ

Les meules à disques nécessaires sont déjà munies de caches de protection, nous recommandons néanmoins le port gants et de lunettes de protection avant toute utilisation de la machine.

Le dispositif selon l'invention est un support articulé et réglable s'adaptant aux meuleuses standards pour permettre la confection sécurisée et rapide de vasques ou de sphères en pierre ou en marbre.

### NOMENCLATURE

(1) Articulation pour dégraissage intérieur de la vasque (ou nécessite un graisseur)
(2) Articulation pour dégraissage extérieur de la vasque (axe monté sur roulement à billes)
(3) Tige de réglage de la hauteur
(4) Tige de réglage du rayon
(5) Vis de déblocage de l'articulation n° 2
(6) Support pour meuleuse
(7) Cylindre (diamètre de 30 cm, hauteur 50 cm environ)
(8) Support de plateau réglable en hauteur (10 cm env.)
(9) Plateau amovible
(10) Chassie
(11) Vis de blocage de l'articulation n° 1
(12) Collier de blocage pour meuleuse
(13) Disque pour meuleuse (dimension standard)
(14) Boulons de fixation pour meuleuse (X2)
(15) Poignée de maintien permettant de faire basculer l'articulation n°2
(16) Bague de maintien (dispositif permettant l'immobilisation du plateau)
(17) Plateau interchangeable amovible (jeu de 3 plateaux de diamètres différents suivant besoins)
(18) Roulement haut (permet la rotation de la partie haute du cylindre)
(19) Roulement bas (permet la rotation de la partie basse du cylindre)
(20) Axe fileté (permet par rotation, le réglage en hauteur de la table de travail)
(21) Poignée de réglage (permet la rotation de l'axe fileté)

## Revendications

1. Dispositif pour confectionner des vasques et des sphères en pierre ou en marbre, **caractérisé en ce qu'**il comporte un support de plateau réglable (8) permettant le réglage de la hauteur et la rotation du cylindre (7) destiné à supporter la pierre.

2. Dispositif selon la revendication 1 **caractérisé en ce qu'**un support articulé pour meuleuse (6) bloque la meuleuse de type standard, au moyen de boulon de fixation (14) et collier (12).

3. Dispositif selon la revendication 2 **caractérisé en ce que** le support pour meuleuse (6) bascule sur les articulations (1 et 2) par l'action des vises (11 et 5) et dont le réglage de la hauteur et du rayon se fait par les tiges (3 et 4) et par une poignée (15).

4. Dispositif selon la revendication 3 **caractérisé en ce que** les articulations (1) et (2) permettant un sciage circulaire précis de la pierre et selon un certain rayon.

5. Dispositif selon l'une quelconque des revendications précédentes **caractérisé en ce que** le cylindre (7) est pourvu d'un plateau amovible (9).
